# EUROPÄISCHE PATENTSCHRIFT

(11) **EP 2 937 029 B1**
(45) Veröffentlichungstag und Bekanntmachung des Hinweises auf die Patenterteilung: **10.05.2017**
(21) Anmeldenummer: 15161365.0
(22) Anmeldetag: 27.03.2015
(51) Int. Cl.: A47L 9/06

(54) **SAUGDÜSE ZUM SAUGEN VON GLATTBÖDEN, INSBESONDERE VON GEFLIESTEN BODENFLÄCHEN**
SUCTION NOZZLE FOR SUCTION OF SMOOTH SURFACES, IN PARTICULAR OF TILED GROUND SURFACES
BUSE D'ASPIRATION DESTINÉE À ASPIRER DES SOLS LISSES, NOTAMMENT DES SOLS DALLÉS

(30) Priorität: 24.04.2014 DE 102014105809
(43) Veröffentlichungstag der Anmeldung: 28.10.2015
(73) Patentinhaber: Wessel-Werk GmbH, 51580 Reichshof-Wildbergerhütte (DE)
(72) Erfinder: Dilger, Horst Dipl. Ing., 51597 Morsbach (DE); Steudtner, Hans-Joachim, 51580 Reichshof (DE); Zydek, Martin, 57489 Drolshagen (DE)
(74) Vertreter: Lorenz, Bernd Ingo Thaddeus

(56) Entgegenhaltungen:
- EP-A1- 0 397 112
- EP-A2- 1 935 307
- WO-A1-02/085174
- US-A- 3 002 217
- US-A- 5 659 923

## Beschreibung

Die Erfindung betrifft eine Saugdüse zum Saugen von Glattböden, insbesondere von gefliesten Bodenflächen. Die Saugdüse umfasst einen Düsenkörper, der an seiner Unterseite einen als Vertiefung ausgebildeten Saugmund und einen in den Saugmund mündenden Saugkanal zur Ableitung eines in den Saugmund einströmenden Saugluftstromes aufweist und Dichtungselemente, die in Arbeitsrichtung vor und hinter dem Saugmund angeordnet sind und an der Unterseite des Düsenkörpers vorstehen. Ferner sind an den Enden des Saugmundes seitliche Saugraumbegrenzungen angeordnet, die den Abstand zwischen dem vorderen Dichtungselement und dem hinteren Dichtungselement überbrücken. Der Saugmund, die Dichtungselemente und die seitlichen Saugraumbegrenzungen begrenzen einen Saugraum an der Unterseite des Düsenkörpers.

Eine Saugdüse mit den beschriebenen Merkmalen ist aus EP 1 935 307 A2 und EP 0 397 112 A1 bekannt. Die in Arbeitsrichtung vor und hinter dem Saugmund angeordneten Dichtungselemente bestehen aus Streifen aus Schrägborstenvelours, die beidseits eines im Grundriss rechteckförmigen Saugmundes angeordnet sind und zueinander parallel ausgerichtet sind. Der Düsenkörper weist eine quer zur Arbeitsrichtung gemessene Breite von etwa 300 mm und im Ausführungsbeispiel eine in Arbeitsrichtung gemessene Länge von etwa 50 mm auf. Der Düsenkörper ist auf Rollen abgestützt, wobei zwischen den aus Schrägborstenvelours bestehenden Saugmundkanten und einer ebenen Bodenfläche ein Spalt von 0,5 bis 1,5 mm verbleibt, um ein Überfahren von losen Schmutzpartikeln zu ermöglichen. Die bekannte Saugdüse ist auf Textilbelägen und Glattböden einsetzbar und speziell für die Aufnahme von faserförmigen Verunreinigungen optimiert.

Zum Saugen von Bodenflächen werden in der Praxis Sauggeräte eingesetzt, die ein Sauggebläse mit einer elektrischen Leistungsaufnahme von mehr als 1000 W aufweisen. Saugdüsen zum Reinigen von Bodenflächen werden für entsprechend leistungsstarke Sauggeräte ausgelegt. Wenn eine solche Saugdüse mit einem Sauggerät betrieben wird, welches ein leistungsschwächeres Sauggebläse aufweist, führt dies zu einer signifikanten Verschlechterung der Saugeigenschaften der Düse. Besonders ausgeprägt ist die Verschlechterung der Saugeigenschaften, wenn die Saugdüse an ein leistungsschwaches Sauggerät angeschlossen und zur Reinigung von gefliesten Bodenflächen eingesetzt wird. Unter gefliesten Bodenflächen werden Hartböden verstanden, die von Fugen durchsetzt sind.

Vor diesem Hintergrund liegt der Erfindung die Aufgabe zugrunde, eine Saugdüse zum Saugen von Glattböden anzugeben, die bei einem Betrieb mit einem Sauggerät, welches ein Sauggebläse mit einer elektrischen Leistungsaufnahme von weniger als 900 W aufweist, auf gefugten Hartböden gute Saugeigenschaften aufweist und insbesondere trockene, feinteiligen Schmutzpartikel gut aufnimmt.

Gegenstand der Erfindung und Lösung dieser Aufgabe ist eine Saugdüse nach Anspruch 1.

Ausgehend von Saugdüse mit den eingangs beschriebenen Merkmalen ist die erfindungsgemäße Ausgestaltung der Saugdüse durch eine Merkmalskombination folgender Merkmale und Parameter gekennzeichnet:
a) der Saugmund weist eine quer zur Arbeitsrichtung gemessene Breite zwischen 200 mm und 280 mm, vorzugsweise eine Breite zwischen 200 mm und 260 mm, auf;
b) die von der Unterkante der Dichtungselemente bis zur Innenfläche der Vertiefung gemessene Höhe des Saugraumes beträgt außerhalb eines Mündungsbereiches des Saugkanals zumindest in endseitigen Saugmundabschnitten, die sich jeweils von dem Ende des Saugmundes ausgehend über eine Länge von 60 mm erstrecken, mindestens 4 mm und maximal 20 mm;
c) der Abstand zwischen dem vorderen Dichtungselement und dem hinteren Dichtungselement beträgt zumindest 15 mm und maximal 50 mm, vorzugsweise maximal 40 mm;
d) bodenseitige Durchströmöffnungen zwischen dem vorderen Dichtungselement und einer ebenen Bodenfläche und bodenseitige Durchströmöffnungen zwischen dem hinteren Dichtungselement und einer ebenen Bodenfläche weisen an jedem Dichtungselement jeweils einen Gesamtquerschnitt von weniger als 200 mm², vorzugsweise weniger als 150 mm², auf.

Gemäß Merkmal a) ist die Arbeitsbreite der erfindungsgemäßen Saugdüse kleiner als die Arbeitsbreite der aus der Praxis bekannten Saugdüsen für Bodenflächen. Ferner ist der Saugraum unterhalb der Düse umfangsseitig abgeschottet, wobei bodenseitig Durchströmöffnungen zwischen dem vorderen Dichtungselement und einer ebenen Bodenfläche bzw. zwischen dem hinteren Dichtungselement und der Bodenfläche sich jeweils durch einen geringen Gesamtquerschnitt entsprechend dem Merkmal d) auszeichnen. Vorzugsweise haben die bodenseitigen Durchströmöffnungen an dem vorderen Dichtungselement und an dem hinteren Dichtungselement im Wesentlichen denselben Gesamtquerschnitt, so dass eine Staubaufnahme unabhängig davon ist, ob die Saugdüse mit einer Vorwärtsbewegung oder einer Rückwärtsbewegung über eine ebene Bodenfläche bewegt wird. Der gesamte Querschnitt der bodenseitigen Durchströmöffnungen resultiert aus der Summe von Spalten und/oder kleinen Öffnungen, die vorzugsweise in Längsrichtung der Dichtungselemente in einer möglichst gleichmäßigen Verteilung vorgesehen sind. Sofern Dichtungselemente aus luftdurchlässigen Materialien, beispielsweise in Form von Borstenstreifen, verwendet werden, ist das Merkmal a) verwirklicht, wenn die Luftdurchlässigkeit des Dichtungselementes unter gleichen Testbedingungen der Luftdurchlässigkeit einer Öffnung, mit einem Querschnitt von weniger als 200 mm², vorzugsweise weniger als 150 mm², entspricht. Erfindungsgemäß ist der Saugraum unterhalb der Düse nach außen wirksam abgedichtet, um den Saugunterdruck aufrechtzuerhalten, jedoch ohne das Einsaugen von Schmutzpartikeln zu stark zu behindern. Die erfindungsgemäßen Werte des Merkmals d) berücksichtigen die Tatsache, dass beim Überfahren von gefugten Bodenflächen Luftströme eintreten, die über die Vertiefungen der Fugen angesaugt werden und Schmutzpartikel aus dem Bereich der Fugen und angrenzenden Bodenflächenbereichen mitreißen. Für die erfindungsgemäße Ausgestaltung der Saugdüse ist ferner wesentlich, dass durch die Merkmale b) und c) das Volumen des Saugraumes an der Unterseite der Saugdüse sowie der Strömungsquerschnitt innerhalb des Saugmundes ausreichend klein ist, um eine für das Saugen und den Weitertransport von Schmutzpartikeln ausreichende Strömungsgeschwindigkeit zu erzielen.

Der Gesamtquerschnitt der bodenseitigen Durchströmöffnungen an der Unterseite des vorderen Dichtungselementes bzw. an der Unterseite des hinteren Dichtungselementes hat vorzugsweise einen Wert zwischen 20 mm² und 120 mm². Unter Berücksichtigung, dass beim Saugen gefliester Bodenfläche zusätzliche Luft durch Bodenunebenheiten im Bereich von Fugen unterhalb der Dichtungselemente in den Saugraum eintritt, kann ein ausreichender Saugunterdruck im Saugraum aufrechterhalten werden. Die an den Dichtungselementen anliegende Druckdifferenz bewirkt, dass Luft mit hoher Strömungsgeschwindigkeit an der Unterseite der Dichtungselemente durchtritt und Schmutzpartikel von der Bodenfläche löst und in den Saugmund transportiert. Damit die Schmutzpartikel im Saugmund wirksam abtransportiert und dem Saugkanal zugeführt werden können, ist eine ausreichend hohe Luftströmung innerhalb des Saugkanals notwendig. Damit der Saugmund über seine Gesamtlänge wirksam arbeitet, muss auch dafür gesorgt werden, dass ein ausreichender Luftstrom an den Enden in den Saugkanal eintritt. Gemäß einer bevorzugten Ausführung der Erfindung weisen die seitlichen Saugraumbegrenzungen daher eine Lufteintrittsöffnung auf und/oder enden oberhalb des durch die Unterkante der Dichtungselemente definierten Niveaus. Vorzugsweise bestehen die seitlichen Begrenzungen aus einem luftundurchlässigen Element und weisen eine Unterkante auf, die 2 mm bis 5 mm oberhalb der Unterkante der Dichtungselemente angeordnet ist. Die Unterkante kann insbesondere als gerade Kante ausgebildet sein.

Der Saugmund weist zweckmäßig eine rechteckförmige Grundfläche auf.

Die Tiefe des Saugmundes nimmt vorzugsweise vom Mündungsbereich zu den Enden des Saugmundes, die den Saugraumbegrenzungen benachbart sind, ab. Die Änderung des Querschnittsprofils des Saugmundes kann so gewählt werden, dass die Strömungsgeschwindigkeit innerhalb des Saugmundes von den Enden des Saugmundes zum Mündungsbereich des Saugkanals annähernd konstant bleibt.

Die in Arbeitsrichtung vor und hinter dem Saugmund angeordneten Dichtungselemente sind zweckmäßig parallel zueinander ausgerichtet und vorzugsweise an der Berandung des Saugmundes angeordnet.

Die Dichtungselemente können aus einen Borstenstreifen mit einem dichten Borstenbesatz bestehen. Ein dichter Borstensatz liegt vor, wenn der Borstenstreifen in der Seitenansicht blickdicht ist und keine Lücken enthält, durch die ungehindert Luft von der Außenseite in den Saugraum einströmen kann.

Die Dichtungselemente können aus Streifen aus textilem Material oder Filz bestehen. Zweckmäßig weisen die streifenförmigen Dichtungselemente eine Breite von weniger als 20 mm und vorzugsweise eine Breite von 5 bis 15 mm auf.

Als Dichtungselemente in Arbeitsrichtung vor und hinter dem Saugmund eignen sich auch streifenförmige Kunststoffelemente, die vorzugsweise aus einem elastomeren Kunststoff bestehen und sich bei einer Bewegung der Saugdüse über eine Bodenfläche im Querschnitt bogenförmig krümmen. Die streifenförmigen Kunststoffelemente können an ihrer Außenfläche Rippen aufweisen, die bei einer Bewegung der Saugdüse auf der Bodenfläche aufliegen, so dass sich ein Luftspalt zwischen dem Kunststoffstreifen und der Bodenfläche ausbildet. Unter Berücksichtigung der Arbeitsbreite der Saugdüse muss die Luftspaltgeometrie festgelegt werden, dass der Gesamtquerschnitt der Durchströmöffnung pro Dichtungselement weniger als 200 mm² und vorzugsweise weniger als 150 mm² aufweist.

Im Hinblick auf die Handhabung der Saugdüse ist es vorteilhaft, wenn der Saugkanal an einer Seitenfläche des Saugmundes in den Saugmund mündet und horizontal an den Düsenkörper anschließt. Der Saugkanal kann mit einem winkelförmigen Rohrelement drehbeweglich verbunden sein.

Die erfindungsgemäße Saugdüse ermöglicht ein wirkungsvolles Saugen von gefliesten Bodenflächen und ist auf Sauggeräte abgestimmt, die ein leistungsschwaches Sauggebläse aufweisen. Gegenstand der Erfindung ist daher auch die Verwendung der beschriebenen Saugdüse zum Saugen von gefliesten Bodenflächen mit der Maßgabe, dass an dem Saugkanal ein Sauggerät angeschlossen wird, welches ein Sauggebläse mit einer elektrischen Leistungsaufnahme von weniger als 900 W aufweist.

Im Folgenden wird die Erfindung anhand einer lediglich ein Ausführungsbeispiel darstellenden Zeichnung erläutert. Es zeigen schematisch
- Fig. 1: einen Schnitt durch eine erfindungsgemäße Saugdüse quer zur Arbeitsrichtung,
- Fig. 2: eine Unteransicht der in Fig. 1 dargestellten Saugdüse.

Die in den Figuren dargestellte Saugdüse weist einen Düsenkörper 1 auf, der an seiner Unterseite einen als Vertiefung ausgebildeten Saugmund 2 und einen mittig in den Saugmund 2 mündenden Saugkanal zu Ableitung eines in den Saugmund 2 einströmenden Saugluftstromes aufweist. Der Düsenkörper 1 ist mit Dichtungselementen 4, 4' bestückt, die in Arbeitsrichtung vor und hinter dem Saugmund 2 angeordnet sind und an der Unterseite des Düsenkörpers 1 vorstehen. Ferner sind an den Enden des Saugmundes 2 seitliche Saugraumbegrenzungen 5 angeordnet, die den Abstand zwischen dem vorderen Dichtungselement 4 und dem hinteren Dichtungselement 4' überbrücken. Der Saugmund 2, die Dichtungselemente 4, 4' und die seitlichen Saugraumbegrenzungen 5 begrenzen einen Saugraum 6 an der Unterseite des Düsenkörpers 1.

Der Saugmund 2 weist eine quer zur Arbeitsrichtung gemessene Breite B zwischen 200 mm und 280 mm, vorzugsweise eine Breite B zwischen 200 mm und 260 mm auf. Die von der Unterkante der Dichtungselemente 4, 4' gemessene Höhe H des Saugraumes 6 beträgt außerhalb eines Mündungsbereiches 7 des Saugkanals 3 zumindest in endseitigen Saugmundabschnitten L, die sich jeweils von einem Ende des Saugmundes 2 ausgehend über eine Länge von 60 mm erstrecken, mindestens 4 mm und maximal 20 mm. Der Abstand x zwischen dem vorderen Dichtungselement 4 und dem hinteren Dichtungselement 4' beträgt zumindest 15 mm und maximal 50 mm, vorzugsweise maximal 40 mm.

Bei einer Arbeitsbewegung der Saugdüse über eine ebene Bodenfläche sind bodenseitige Durchströmöffnungen 8 zwischen dem vorderen Dichtungselement 4 und der Bodenfläche 9 und ebenso bodenseitige Durchströmöffnungen 8' zwischen dem hinteren Dichtungselement 4' und der Bodenfläche 9 notwendig, damit Schmutzpartikel überfahren werden können und in den Saugmund 2 gelangen. In dem in der Figur dargestellten Ausführungsbeispiel liegt der untere Rand der Dichtungselemente 4, 4' auf der zu saugenden Bodenfläche auf. Die bodenseitigen Durchströmöffnungen 8, 8' ergeben sich aus der Struktur des unteren Randes der Dichtungselemente 4, 4'. Ferner können in den unteren Rand der Dichtungselemente 4, 4' spaltförmige Vertiefungen eingearbeitet sein. Wesentlich ist, dass die Summe der bodenseitigen Durchströmöffnungen 8 zwischen dem vorderen Dichtungselement 4 und der ebenen Bodenfläche 9 und die Summe der bodenseitigen Durchströmöffnungen 8' zwischen dem hinteren Dichtungselement 4' und der ebenen Bodenfläche 9 pro Dichtungselement jeweils einen Gesamtquerschnitt von weniger als 200 mm² und vorzugsweise weniger als 150 mm² aufweisen. Vorteilhaft ist es insbesondere, wenn die Durchströmöffnungen 8, 8' an dem vorderen Dichtungselement 4 und an dem hinteren Dichtungselement 4' im Wesentlichen gleich bemessen sind und jeweils weniger als 150 mm² betragen. Sofern die Dichtungselemente 4, 4' aus einem luftdurchlässigen Material bestehen und beispielsweise als Borstenstreifen ausgebildet sind, ist der Zahlenparameter als verwirklich anzusehen, wenn die Luftdurchlässigkeit des Dichtungselementes unter gleichen Testbedingungen der Luftdurchlässigkeit einer Öffnung mit einem Querschnitt von weniger als 200 mm², vorzugsweise weniger als 150 mm², entspricht. Vorteilhaft ist eine Ausgestaltung dergestalt, dass der Gesamtquerschnitt der bodenseitigen Durchströmöffnungen 8 an der Unterseite des vorderen Dichtungselementes 4 zwischen 20 mm² und 120 mm² beträgt und dass auch der Gesamtquerschnitt der bodenseitigen Durchströmöffnungen 8' an der Unterseite des hinteren Dichtungselementes 4' einen Wert zwischen 20 mm² und 120 mm² aufweist.

Die seitlichen Saugraumbegrenzungen 5 enthalten eine Lufteintrittsöffnung oder enden oberhalb der Unterkante der Dichtungselemente 4, 4'. Im Ausführungsbeispiel bestehen die seitlichen Saugraumbegrenzungen aus einem luftundurchlässigen Element und weisen einen gerade Unterkante auf, die 2 mm bis 5 mm oberhalb der Unterkante der Dichtungselemente 4, 4' angeordnet ist.

Der Saugmund 2 der in den Figuren dargestellten Saugdüse weist eine rechteckförmige Grundfläche auf. Dabei nimmt die Tiefe des Saugmundes 2 vom Mündungsbereich 7 des Saugkanals 3 bis zu den Enden des Saugmundes 2, die den seitlichen Saugraumbegrenzungen 5 benachbart sind, ab. Das Höhenprofil ist so gewählt, dass sich zumindest innerhalb der endseitigen Saugmundabschnitte L eine annähernd konstante Strömungsgeschwindigkeit einstellt.

Die in Arbeitsrichtung vor und hinter dem Saugmund 2 angeordneten Dichtungselemente 4, 4' sind parallel zueinander ausgerichtet und an der Berandung des Saugmundes 2 angeordnet.

Als Dichtungselemente können Borstenstreifen mit einem dichten Borstenbesatz, Streifen aus textilem Material und Filzstreifen eingesetzt werden. Im Ausführungsbeispiel bestehen die Dichtungselemente 4, 4' aus Filzstreifen, die eine Breite von weniger als 20 mm und vorzugsweise eine Breite von 5 bis 15 mm aufweisen.

Alternativ können die Dichtungselemente 4, 4' auch aus streifenförmigen Kunststoffelementen bestehen, die beispielsweise aus einem elastomeren Kunststoff bestehen und an ihrer Außenfläche Rippen aufweisen, die bei einer Bewegung der Saugdüse auf der Bodenfläche aufliegen, so dass sich ein Luftspalt zwischen dem Kunststoffstreifen und der Bodenfläche ausbildet.

Den Figuren entnimmt man, dass der Saugkanal 3 an einer Seitenfläche 10 des Saugmundes 2 in den Saugmund 2 mündet und horizontal an den Düsenkörper 1 anschließt. Ein winkelförmiges Rohrelement 11 ist drehbeweglich mit dem Saugkanal 3 verbunden. An das Rohrelement 11 kann ein Saugrohr und/oder ein Saugschlauch angeschlossen werden, der die Saugdüse mit einem nicht dargestellten Sauggerät verbindet.

Die in den Figuren dargestellte Saugdüse eignet sich zum Saugen von gefliesten Bodenflächen und kann in Kombination mit einem Sauggerät betrieben werden, welches ein Sauggebläse mit einer elektrischen Leistungsaufnahme von weniger als 900 W aufweist.

## Patentansprüche

1. Saugdüse zum Saugen von Glattböden, insbesondere von gefliesten Bodenflächen, mit
einem Düsenkörper (1), der an seiner Unterseite einen als Vertiefung ausgebildeten Saugmund (2) und einen in den Saugmund (2) mündenden Saugkanal (3) zur Ableitung eines in den Saugmund (2) einströmenden Saugluftstromes aufweist,
Dichtungselementen (4, 4'), die in Arbeitsrichtung vor und hinter dem Saugmund (2) angeordnet sind und an der Unterseite des Düsenkörpers (1) vorstehen, und
seitlichen Saugraumbegrenzungen (5) an den Enden des Saugmundes (2), die den Abstand (x) zwischen dem vorderen Dichtungselement (4) und dem hinteren Dichtungselement (4') überbrücken,
wobei der Saugmund (2), die Dichtungselemente (4, 4') und die seitlichen Saugraumbegrenzungen (5) einen Saugraum (6) an der Unterseite des Düsenkörpers (1) begrenzen, **dadurch gekennzeichnet,**
**dass** der Saugmund (2) eine quer zur Arbeitsrichtung gemessene Breite (B) zwischen 200 mm und 280 mm aufweist,
**dass** die von der Unterkante der Dichtungselemente (4, 4') bis zur Innenfläche der Vertiefung gemessene Höhe (H) des Saugraumes (6) außerhalb eines Mündungsbereiches (7) des Saugkanals (3) zumindest in endseitigen Saugmundabschnitten (L), die sich jeweils von einem Ende des Saugmundes (2) ausgehend über eine Länge von 60 mm erstrecken, mindestens 4 mm und maximal 20 mm beträgt,
**dass** der Abstand zwischen dem vorderen Dichtungselement (4) und dem hinteren Dichtungselement (4') zumindest 15 mm und maximal 50 mm beträgt und
**dass** bodenseitige Durchströmöffnungen (8, 8') zwischen dem vorderen Dichtungselement (4) und einer ebenen Bodenfläche (9) und bodenseitige Durchströmöffnungen (8') zwischen dem hinteren Dichtungselement (4') und einer ebenen Bodenfläche (9) an jedem Dichtungselement jeweils einen Gesamtquerschnitt von weniger als 200 mm², vorzugsweise weniger als 150 mm^{2,} aufweisen.

2. Saugdüse nach Anspruch 1, **dadurch gekennzeichnet, dass** der Gesamtquerschnitt der bodenseitigen Durchströmöffnungen (8, 8') an der Unterseite des vorderen Dichtungselementes (4) und an der Unterseite des hinteren Dichtungselementes (4') jeweils zwischen 20 mm² und 120 mm² beträgt.

3. Saugdüse nach Anspruch 1 oder 2, **dadurch gekennzeichnet, dass** die seitlichen Saugraumbegrenzungen (5) eine Lufteintrittsöffnung enthalten und/oder oberhalb der Unterkante der Dichtungselemente (4, 4') enden.

4. Saugdüse nach Anspruch 3, **dadurch gekennzeichnet, dass** die seitlichen Saugraumbegrenzungen (5) aus einem luftundurchlässigen Element bestehen und eine vorzugsweise gerade Unterkante aufweisen, die 2 mm bis 5 mm oberhalb der Unterkante der Dichtungselemente (4, 4') angeordnet ist

5. Saugdüse nach einem der Ansprüche 1 bis 4, **dadurch gekennzeichnet, dass** der Saugmund (2) eine rechteckförmige Grundfläche aufweist.

6. Saugdüse nach einem der Ansprüche 1 bis 5, **dadurch gekennzeichnet, dass** die Tiefe des Saugmundes (2) vom Mündungsbereich (7) des Saugkanals (3) bis zu den Enden des Saugmundes, die den seitlichen Saugraumbegrenzungen (5) benachbart sind, abnimmt.

7. Saugdüse nach einem der Ansprüche 1 bis 6, **dadurch gekennzeichnet, dass** die in Arbeitsrichtung vor und hinter dem Saugmund (2) angeordneten Dichtungselemente (4, 4') parallel angeordnet sind.

8. Saugdüse nach einem der Ansprüche 1 bis 7, **dadurch gekennzeichnet, dass** die Dichtungselemente (4, 4') an der Berandung des Saugmundes (2) angeordnet sind.

9. Saugdüse nach einem der Ansprüche 1 bis 8, **dadurch gekennzeichnet, dass** die Dichtungselemente (4, 4') aus einem Borstenstreifen mit einem dichten Borstenbesatz bestehen.

10. Saugdüse nach einem der Ansprüche 1 bis 8, **dadurch gekennzeichnet, dass** die Dichtungselemente (4, 4') aus Streifen aus textilem Material bestehen.

11. Saugdüse nach einem der Ansprüche 1 bis 8, **dadurch gekennzeichnet, dass** die Dichtungselemente (4, 4') aus Filzstreifen bestehen.

12. Saugdüse nach einem der Ansprüche 9 bis 11, **dadurch gekennzeichnet, dass** die streifenförmigen Dichtungselemente (4, 4') eine Breite von weniger als 20 mm, vorzugsweise eine Breite von 5 bis 15 mm, aufweisen.

13. Saugdüse nach einem der Ansprüche 1 bis 8, **dadurch gekennzeichnet, dass** die Dichtungselemente (4, 4') als streifenförmige Kunststoffelemente ausgebildet sind und vorzugsweise aus einem elastomeren Kunststoff bestehen.

14. Saugdüse nach Anspruch 13, **dadurch gekennzeichnet, dass** die streifenförmigen Kunststoffelemente an ihrer Außenfläche Rippen aufweisen, die bei einer Bewegung der Saugdüse auf der Bodenfläche aufliegen, so dass sich ein Luftspalt zwischen dem Kunststoffelement und der Bodenfläche ausbildet.

15. Saugdüse nach einem der Ansprüche 1 bis 14, **dadurch gekennzeichnet, dass** der Saugkanal (3) an einer Seitenfläche (10) des Saugmundes (2) in den Saugmund (2) mündet.

16. Saugdüse nach Anspruch 15, **dadurch gekennzeichnet, dass** der Saugkanal (3) horizontal an den Düsenkörper (1) anschließt und dass ein winkelförmiges Rohrelement (11) drehbeweglich mit dem Saugkanal (3) verbunden ist.

17. Verwendung einer Saugdüse nach einem der Ansprüche 1 bis 16 zum Saugen von gefliesten Bodenflächen mit der Maßgabe, dass an den Saugkanal (3) ein Sauggerät angeschlossen wird, welches ein Sauggebläse mit einer elektrischen Leistungsaufnahme von weniger als 900 W aufweist.

## Claims

1. A suction nozzle for suctioning smooth floors, in particular tiled floor surfaces, having
a nozzle body (1), which has on its bottom a suction mouth (2) in the form of a depression and a suction duct (3), which opens into the suction mouth (2), for conducting away a suction air flow that flows into the suction mouth (2),
sealing elements (4, 4'), which are arranged in front of and behind the suction mouth (2) in the operating direction and project from the bottom of the nozzle body (1), and
lateral suction space boundaries (5) at the ends of the suction mouth (2), said boundaries spanning the distance (x) between the front sealing element (4) and the rear sealing element (4'),
the suction mouth (2), the sealing elements (4, 4') and the lateral suction space boundaries (5) delimiting a suction space (6) on the bottom of the nozzle body (1), **characterised in that**
the suction mouth (2) has a width (B) of between 200 mm and 280 mm, measured transversely to the operating direction,
the height (H) of the suction space (6) outside an opening region (7) of the suction duct (3) at least in end suction mouth sections (L), which each extend over a length of 60 mm starting from one end of the suction mouth (2), is at least 4 mm and no more than 20 mm, measured from the lower edge of the sealing elements (4, 4') to the inner face of the depression,
the distance between the front sealing element (4) and the rear sealing element (4') is at least 15 mm and no more than 50 mm, and
floor-side through-flow openings (8, 8') between the front sealing element (4) and a flat floor surface (9) and floor-side through-flow openings (8') between the rear sealing element (4') and a flat floor surface (9) in each sealing element each have a total cross-section of less than 200 mm², preferably less than 150 mm².

2. The suction nozzle according to Claim 1, **characterised in that** the total cross-section of the floor-side through-flow openings (8, 8') in the bottom of the front sealing element (4) and in the bottom of the rear sealing element (4') is in each case between 20 mm² and 120 mm².

3. The suction nozzle according to Claim 1 or 2, **characterised in that** the lateral suction space boundaries (5) contain an air inlet opening and/or end above the lower edge of the sealing elements (4, 4').

4. The suction nozzle according to Claim 3, **characterised in that** the lateral suction space boundaries (5) consist of an air-impermeable element and have a preferably straight lower edge, which is arranged 2 mm to 5 mm above the lower edge of the sealing elements (4, 4').

5. The suction nozzle according to any one of Claims 1 to 4, **characterised in that** the suction mouth (2) has a rectangular base area.

6. The suction nozzle according to any one of Claims 1 to 5, **characterised in that** the depth of the suction mouth (2) decreases from the opening region (7) of the suction duct (3) to the ends of the suction mouth that are adjacent to the lateral suction space boundaries (5).

7. The suction nozzle according to any one of Claims 1 to 6, **characterised in that** the sealing elements (4, 4') arranged in front of and behind the suction mouth (2) in the operating direction are arranged in parallel.

8. The suction nozzle according to any one of Claims 1 to 7, **characterised in that** the sealing elements (4, 4') are arranged on the border of the suction mouth (2).

9. The suction nozzle according to any one of Claims 1 to 8, **characterised in that** the sealing elements (4, 4') consist of a strip of bristles with a dense bristle load.

10. The suction nozzle according to any one of Claims 1 to 8, **characterised in that** the sealing elements (4, 4') consist of strips of a textile material.

11. The suction nozzle according to any one of Claims 1 to 8, **characterised in that** the sealing elements (4, 4') consist of felt strips.

12. The suction nozzle according to any one of Claims 9 to 11, **characterised in that** the strip-shaped sealing elements (4, 4') have a width of less than 20 mm, preferably a width of 5 to 15 mm.

13. The suction nozzle according to any one of Claims 1 to 8, **characterised in that** the sealing elements (4, 4') are in the form of strip-shaped plastic elements and preferably consist of an elastomeric plastic.

14. The suction nozzle according to Claim 13, **characterised in that** the strip-shaped plastic elements have ribs on the outer face thereof, said ribs resting on the floor surface when the suction nozzle is moved, so that an air gap is formed between the plastic element and the floor surface.

15. The suction nozzle according to any one of Claims 1 to 14, **characterised in that** the suction duct (3) opens into the suction mouth (2) on a side face (10) of the suction mouth (2).

16. The suction nozzle according to Claim 15, **characterised in that** the suction duct (3) connects to the nozzle body (1) horizontally and an angled tube element (11) is connected rotatably to the suction duct (3).

17. Use of a suction nozzle according to any one of Claims 1 to 16 to suction tiled floor surfaces, with the proviso that a suction appliance is connected to the suction duct (3), said suction appliance having a suction fan with an electrical power consumption of less than 900 W.

## Revendications

1. Buse d'aspiration pour aspirer des sols lisses, notamment des surfaces de sol carrelées, avec
un corps de buse (1), qui comporte sur sa face inférieure une embouchure d'aspiration (2) constituée comme une cavité et un conduit d'aspiration (3) débouchant dans l'embouchure d'aspiration (2) pour dériver un flux d'air d'aspiration affluant dans l'embouchure d'aspiration (2),
des éléments d'étanchéité (4, 4'), qui sont disposés dans le sens du travail à l'avant et à l'arrière de l'embouchure d'aspiration (2) et font saillie sur la face inférieure du corps de buse (1), et
des délimitations latérales d'espace d'aspiration (5) aux extrémités de l'embouchure d'aspiration (2), qui relient la distance (x) entre l'élément d'étanchéité avant (4) et l'élément d'étanchéité arrière (4'),
l'embouchure d'aspiration (2), les éléments d'étanchéité (4, 4') et les délimitations latérales d'espace d'aspiration (5) limitant un espace d'aspiration (6) sur la face inférieure du corps de buse (1), **caractérisée en ce que**
l'embouchure d'aspiration (2) comporte une largeur (B), entre 200 mm et 280 mm, mesurée transversalement au sens de travail,
la hauteur (H) de l'espace d'aspiration (6) mesurée du bord inférieur des éléments d'étanchéité (4, 4') jusqu'à la surface intérieure de la cavité est au minimum de 4 mm et au maximum de 20 mm, en dehors d'une zone d'embouchure (7) du conduit d'aspiration (3), au moins dans les sections d'embouchure d'aspiration d'extrémité (L), qui s'étendent respectivement d'une extrémité de l'embouchure d'aspiration (2) en sortant sur une longueur de 60 mm,
la distance entre l'élément d'étanchéité avant (4) et l'élément d'étanchéité arrière (4') est au minimum de 15 mm et au maximum de 50 mm, et
les ouvertures de traversée côté sol (8, 8') entre l'élément d'étanchéité avant (4) et une surface de sol plane (9) et les ouvertures de traversée côté sol (8') entre l'élément de traversée arrière (4') et une surface de sol plan (9) comportent sur chaque élément d'étanchéité respectivement une section transversale totale inférieure à 200 mm², de préférence inférieure à 150 mm².

2. Buse d'aspiration selon la revendication 1, **caractérisée en ce que** la section transversale totale des ouvertures de traversée du côté sol (8, 8') est respectivement entre 20 mm² et 120 mm² sur la face inférieure de l'élément d'étanchéité avant (4) et sur la face inférieure de l'élément d'étanchéité arrière (4').

3. Buse d'aspiration selon la revendication 1 ou 2, **caractérisée en ce que** les délimitations latérales d'espace d'aspiration (5) contiennent une ouverture d'entrée d'air et/ou se terminent au-dessus du bord inférieur des éléments d'étanchéité (4, 4').

4. Buse d'aspiration selon la revendication 3, **caractérisée en ce que** les délimitations latérales d'espace d'aspiration (5) sont composées d'un élément étanche à l'air et comportent un bord inférieur de préférence droit, qui est disposé 2 mm à 5 mm au-dessus du bord inférieur des éléments d'étanchéité (4, 4').

5. Buse d'aspiration selon l'une quelconque des revendications 1 à 4, **caractérisée en ce que** l'embouchure d'aspiration (2) comporte une surface de base rectangulaire.

6. Buse d'aspiration selon l'une quelconque des revendications 1 à 5, **caractérisée en ce que** la profondeur de l'embouchure d'aspiration (2) diminue depuis la zone d'embouchure (7) du conduit d'aspiration (3) jusqu'aux extrémités de l'embouchure d'aspiration, voisines des délimitations latérales de l'espace d'aspiration (5).

7. Buse d'aspiration selon l'une quelconque des revendications 1 à 6, **caractérisée en ce que** les éléments d'étanchéité (4, 4') disposés dans le sens du travail devant et derrière l'embouchure d'aspiration (2) sont disposés parallèlement.

8. Buse d'aspiration selon l'une quelconque des revendications 1 à 7, **caractérisée en ce que** les éléments d'étanchéité (4, 4') sont disposés sur la bordure de l'embouchure d'aspiration (2).

9. Buse d'aspiration selon l'une quelconque des revendications 1 à 8, **caractérisée en ce que** les éléments d'étanchéité (4, 4') sont composés d'une rangée de soies avec une garniture de soies compacte.

10. Buse d'aspiration selon l'une quelconque des revendications 1 à 8, **caractérisée en ce que** les éléments d'étanchéité (4, 4') sont composés de bandes de matériau textile.

11. Buse d'aspiration selon l'une quelconque des revendications 1 à 8, **caractérisée en ce que** les éléments d'étanchéité (4, 4') sont composés de bandes de feutre.

12. Buse d'aspiration selon l'une quelconque des revendications 9 à 11, **caractérisée en ce que** les éléments d'étanchéité (4, 4') en forme de bande comportent une largeur inférieure à 20 mm, de préférence une largeur de 5 à 15 mm.

13. Buse d'aspiration selon l'une quelconque des revendications 1 à 8, **caractérisée en ce que** les éléments d'étanchéité (4, 4') sont constitués en forme de bandes et sont de préférence composés d'une matière plastique élastomère.

14. Buse d'aspiration selon la revendication 13, **caractérisée en ce que** les éléments en plastique en forme de bandes comportent des nervures sur leur surface extérieure qui reposent sur la surface du sol lors d'un déplacement de la buse d'aspiration de telle manière qu'il se forme un espace d'air entre l'élément en plastique et la surface du sol.

15. Buse d'aspiration selon l'une quelconque des revendications 1 à 14, **caractérisée en ce que** le conduit d'aspiration (3) débouche dans l'embouchure d'aspiration (2) sur une surface latérale (10) de l'embouchure d'aspiration (2).

16. Buse d'aspiration selon la revendication 15, **caractérisée en ce que** le conduit d'aspiration (3) se raccorde horizontalement au corps de buse (1) et **en ce qu'**un élément tubulaire angulaire (11) est relié mobile en rotation au conduit d'aspiration (3).

17. Utilisation d'une buse d'aspiration selon l'une quelconque des revendications 1 à 16 pour aspirer des surfaces de sol carrelées à condition qu'un aspirateur soit raccordé au conduit d'aspiration (3), qui comporte un ventilateur aspirant avec une consommation de puissance électrique inférieure à 900 W.
